# EUROPÄISCHE PATENTSCHRIFT

(11) **EP 2 439 343 B1**
(45) Veröffentlichungstag und Bekanntmachung des Hinweises auf die Patenterteilung: **09.01.2013**
(21) Anmeldenummer: 10013512.8
(22) Anmeldetag: 11.10.2010
(51) Int. Cl.: E02D 17/20, E02B 3/12

(54) **Deckwerkstein**
Covering cut stone
Pierre de fascinage

(43) Veröffentlichungstag der Anmeldung: 11.04.2012
(73) Patentinhaber: Berding Beton GmbH, 49439 Steinfeld (DE)
(72) Erfinder: Berding, Georg, 49439 Steinfeld (DE)
(74) Vertreter: Philipp, Matthias

(56) Entgegenhaltungen:
- BE-A1- 884 736
- DE-U1-202007 000 935
- DE-U1-202009 012 633
- US-B1- 6 612 776

## Beschreibung

Die Erfindung betrifft einen Deckwerkstein sowie ein Deckwerk zum Abdecken von ebenen oder geneigten Bodenflächen wie etwa Böschungen oder Deichen zur allgemeinen Befestigung, Ansiedlung von Pflanzen und Mikrolebewesen sowie zur Verminderung von Erosion.

Bekannte Deckwerksteine weisen häufig eine Feder sowie eine mit der Feder korrespondierende Nut auf und lassen sich über eine Feder-Nut-Verbindung zu einem Deckwerk zusammenschließen, so dass Seitenflächen benachbarter Deckwerksteine unmittelbar oder mit geringem Abstand aneinanderliegen. Hieraus ergeben sich zwei wesentliche Probleme.

Zunächst einmal geht von einer kompakten Bauweise des Deckwerks die Gefahr aus, dass sich im Falle von Erosion des sich unter dem Deckwerk befindlichen Grundmaterials Hohlräume unter dem Deckwerk bilden können, da das Deckwerk aufgrund der relativ starren, wenig oder kaum winkelbeweglichen Feder-Nut-Verbindung der veränderten Kontur des Grundmaterials nicht oder nur unzureichend folgen kann. Besonderes nachteilig ist hierbei, dass Erosion unter dem Deckwerk meistens erst in einem fortgeschrittenen Stadium erkennbar ist, wenn das Deckwerk nicht mehr genügend Auflagefläche hat und durch sein Eigengewicht oder äußere Einwirkungen plötzlich und unvorhersehbar in den Hohlraum einstürzen kann.

Weiterhin haben bekannte Deckwerke mit geringen Fugenspaltmaßen, wie beispielsweise aus US 6 612 776 B1 oder DE 202009012633U1 bekannt, den Nachteil, dass ein Flüssigkeitsaustausch zwischen der Oberseite des Deckwerks und dem Grundmaterial stark behindert wird. Überschüssiges Wasser, welches sich im Grundmaterial befindet, kann somit oftmals nicht schnell genug an die Oberfläche des Deckwerks gelangen, wodurch das Grundmaterial verstärkt aufgeweicht und somit der Erosionsprozess des Grundmaterials beschleunigt werden kann. Dies kann wiederum die Bildung von Hohlräumen unterhalb des Deckwerks fördern. Insbesondere bei Deichen und Hangbefestigungen, bei denen der Wasserdruck in einem unteren Bereich besonderes groß ist, kann dies zur vollständigen Zerstörung führen. Umgekehrt besteht nur eine geringe Durchlässigkeit für Sickerwasser.

Ein weiteres Problem bekannter Deckwerke ist, dass durch sie meistens große Bodenflächen versiegelt werden, wobei Pflanzen und Mikroorganismen der Lebensraum entzogen wird.

Die Aufgabe der vorliegenden Erfindung ist es daher, einen Deckwerkstein für ein Deckwerk sowie ein aus solchen Deckwerksteinen zusammengesetztes Deckwerk bereitzustellen, die die oben genannten Nachteile nicht aufweisen.

Diese Aufgabe wird erfindungsgemäß bei einem Deckwerkstein zum Errichten eines Deckwerks mit einer Oberseite, einer Unterseite und dazwischen in einer Dickenrichtung verlaufenden Seitenflächen durch die Maßnahme gelöst, dass angrenzend an eine Seitenfläche ein Sickerbereich ausgebildet ist, der in Dickenrichtung wasserdurchlässig ist und sich quer zur Dickenrichtung erstreckt, während ein verbleibender Teil des Deckwerksteins wasserundurchlässig ist.

In einer bevorzugten Ausführungsform ist mindestens eine Seitenfläche als erste Formseitenfläche oder Federseitenfläche mit einer vorstehenden Feder und mindestens eine weitere Seitenfläche als zweite Formseitenfläche oder Nutseitenfläche mit einer mit der Feder korrespondierenden Nut ausgebildet.

Bevorzugt kann vorgesehen sein, dass der Sickerbereich angrenzend an mindestens eine Formseitenfläche, also die Federseitenfläche oder Nutseitenfläche ausgebildet ist.

In einer ersten Ausführungsform weist der Sickerbereich in der Feder oder in der Nut mindestens eine Ausnehmung auf. Diese Ausnehmung verläuft vorzugsweise in Dickenrichtung des Deckwerksteins, sie kann aber auch schräg zur Dickenrichtung ausgebildet sein. Vorzugsweise erstreckt sich die Ausnehmung nur über einen Teil einer Federhöhe oder Nuttiefe, es ist aber auch möglich, dass sie sich über die ganze Federhöhe oder Nuttiefe oder darüber hinaus erstreckt, etwa bis zur Oberseite und/oder bis zur Unterseite. Bevorzugt ist vorgesehen, dass die Ausnehmung einen V-förmigen oder U-förmigen Querschnitt aufweist.

Weiterhin kann vorgesehen sein, dass die oder jede Feder und die oder jede Nut zumindest an einem längsseitigen Ende mittig zwischen der Oberseite und der Unterseite des Deckwerksteins angeordnet sind.

Die Feder kann eine Federhöhe aufweisen, die größer als eine Nuttiefe der korrespondierenden Nut ist. Hierdurch weisen zwei benachbarte, über eine Feder-Nut-Verbindung dichtestmöglich zusammengefügte Deckwerksteine zwischen ihren benachbarten Seitenflächen bei miteinander fluchtenden Unterseiten sowohl oberhalb als auch unterhalb der Feder-Nut-Verbindung einen Spalt auf, dessen Breite (Abstand der benachbarten Seitenflächen) bis zu 5 %, 10 % oder 20 % einer Dicke (Abstand zwischen Ober- und Unterseite im Bereich des Spalts) des Deckwerksteins betragen kann. Hierdurch haben die zwei benachbarten Deckwerksteine die Möglichkeit, relativ zueinander um eine Kippachse, die parallel zu einer Längsrichtung der Feder und Nut verläuft, zu verkippen. Es ist vorteilhaft, wenn die Feder halbzylindrisch oder zylinderabschnittsförmig ausgebildet ist, und die Nut eine korrespondierende konkave Innenfläche aufweist. Zwei benachbarte Deckwerksteine lassen sich auf diese Weise soweit relativ zueinander verkippen, bis sich benachbarte Seitenkanten oberhalb oder unterhalb der Feder-Nut-Verbindung berühren. Vorzugsweise sind die Federn und Nuten so ausgebildet, dass der maximale Winkel einer derartigen relativen Verkippung zweier Deckwerksteine zwischen 15° und 45° beträgt.

In einer zweiten, bevorzugten Ausführungsform des Deckwerksteins sind innerhalb des Sickerbereichs ein wasserdurchlässiges Material und/oder mindestens ein in Dickenrichtung verlaufender Kanal angeordnet. Das wasserdurchlässige Material kann Poren aufweisen, durch die Wasser von der Unter- oder Oberseite des Deckwerksteins zur gegenüberliegenden Ober- oder Unterseite fließen kann. Der Kanal kann vollständig oder abschnittsweise schräg zur Dickenrichtung des Deckwerksteins verlaufen.

In vorteilhafter Weise ist vorgesehen, dass sich der Sickerbereich über eine Sickerbreite erstreckt, die zwischen 1 % und 75 % einer Gesamtbreite des Deckwerksteins beträgt.

Bevorzugt weist der Deckwerkstein eine vier- oder sechseckige, besonders bevorzugt eine quadratische Grundfläche auf.

Bevorzugt verläuft die Oberseite des Deckwerksteins parallel zur Unterseite.

Die Oberseite kann relativ zur Unterseite einen Neigungswinkel aufweisen, wobei mindestens eine Seitenfläche rechteckig ist. Derartige Deckwerksteine sind besonders zum Anlegen von horizontal verlaufenden stufenartigen Flächen auf schräg verlaufendem Untergrund geeignet. Der Neigungswinkel zwischen der Oberseite und der Unterseite entspricht hierbei vorzugsweise einem Gefälle der abzudeckenden, schrägen Grundfläche.

Weiterhin kann vorgesehen sein, dass in der Oberseite mindestens eine nutartige Vertiefung oder Rille mit einer oberen Rillenbreite, einer unteren Rillenbreite, einer Rillentiefe und einer Rillenlänge aufweist. Die Rille kann sich zwischen zwei gegenüberliegenden Seitenflächen über die gesamte Oberseite erstrecken. Es ist ein geradliniger, gekrümmter oder wechselnde Richtungen beinhaltender Verlauf der Rille möglich. Es kann vorgesehen sein, dass die Rille in einem Übergangsbereich zur Oberseite jeweils eine Fase aufweist. Die Rille kann beispielsweise als Aufnahme einer Bepflanzung oder Halterung für Bauelemente verwendet werden.

Bevorzugt ist vorgesehen, dass die Rille einen Querschnitt mit mindestens einer Hinterschneidung aufweist. Der Querschnitt der Rille kann ganz oder teilweise dreieckig, viereckig bzw. vieleckig, gezackt, rund, oval oder als beliebige Kurvenform ausgebildet sein. Bei Deckwerken an Schräglagen ist die Rille bevorzugt senkrecht zum Gefälle ausgebildet, wobei eine Hinterschneidung der Rille vorzugsweise in Richtung des Gefälles weist.

In einer bevorzugten Ausführungsform weist die Rille einen trapezförmigen Querschnitt auf, wobei eine längere Seite des Trapezes von der Oberseite des Deckwerksteins beabstandet ist und eine kürzere Seite des Trapezes in einer gemeinsamen Ebene mit der Oberseite liegen kann oder mit dieser benachbart ist.

Vorzugsweise besteht der Deckwerkstein aus Beton.

Die Aufgabe der Erfindung wird ferner durch ein Deckwerk aus erfindungsgemäßen Deckwerksteinen gelöst.

Bevorzugt ist vorgesehen, dass das Deckwerk bei horizontaler Anordnung eine Wasserdurchlässigkeit zwischen 100 und 20.000 l/ha.s aufweist, insbesondere zwischen 200 und 2.000 l/ha.s und bevorzugt zwischen 500 und 1.000 l/ha.s.

Die Erfindung wird nachfolgend anhand eines Ausführungsbeispiels erläutert, wobei auf eine Zeichnung Bezug genommen wird, in der
Fig. 1 eine Seitenansicht einer ersten Ausführungsform eines erfindungsgemäßen Deckwerksteins mit Ausnehmungen in der Feder zeigt,
Fig. 2 eine Draufsicht auf den Deckwerkstein aus Fig. 1 zeigt,
Fig. 3 eine Seitenansicht einer zweiten Ausführungsform des erfindungsgemäßen Deckwerksteins zeigt, wobei der Sickerbereich ein wasserdurchlässiges Material aufweist,
Fig. 4 eine Seitenansicht in Richtung IV des erfindungsgemäßen Deckwerksteins aus Fig. 3 zeigt,
Fig. 5 eine Draufsicht auf eine Kombination der ersten und zweiten Ausführungsform des erfindungsgemäßen Deckwerksteins aus Fig. 1 und Fig. 3 zeigt,
Fig. 6 eine Seitenansicht einer dritten Ausführungsform des erfindungsgemäßen Deckwerksteins zeigt, wobei die Oberseite relativ zur Unterseite einen Neigungswinkel aufweist,
Fig. 7 eine Seitenansicht einer vierten Ausführungsform des erfindungsgemäßen Deckwerksteins zeigt,
Fig. 8 eine Draufsicht des erfindungsgemäßen Deckwerksteins aus Fig. 7 zeigt,
Fig. 9 eine weitere Seitenansicht des erfindungsgemäßen Deckwerksteins aus Fig. 7 zeigt, wobei die Rillen eine Bepflanzung aufweisen,
Fig. 10 eine Seitenansicht eines Deckwerks, das aus der ersten oder zweiten Ausführungsform der erfindungsgemäßen Deckwerksteine (Sickerbereich nicht dargestellt) aufgebaut ist, zeigt, wobei das bedeckte Grundmaterial einen steilen Bereich und einen flachen Bereich aufweist, und
Fig. 11 eine Draufsicht auf ein Deckwerk, welches aus erfindungsgemäßen Deckwerksteinen nach der ersten Ausführungsform zusammengesetzt ist, zeigt.

Zunächst soll auf Fig. 1 und Fig. 2 näher eingegangen werden. Der in Fig. 1 dargestellte Deckwerkstein 1a weist eine ebene Oberseite 2, eine ebene Unterseite 3, zwei Federseitenflächen 5, 5a (erste Formseitenflächen) mit jeweils einer Feder 6, 6a sowie zwei Nutseitenflächen 7 (zweite Formseitenflächen) mit jeweils einer Nut 8 auf. Die Federn 6, 6a haben einen halbkreisförmigen Querschnitt und sind somit halbzylindrisch ausgebildet. Die Feder 6a weist drei halbringförmig um eine Längsachse 6e der Feder verlaufende Ausnehmungen 10 mit V-förmigem Querschnitt auf, die mit gegenseitigem Abstand entlang der Längsachse 6e verteilt angeordnet sind. Die den Federn 6, 6a gegenüberliegenden Nuten 8 weisen ebenfalls einen halbkreisförmigen Querschnitt auf, der einem Teil des Querschnitts der Feder 6 entspricht, wobei eine Nuttiefe nt (vgl. Fig. 3) kleiner als eine Federhöhe fh ist. Bei einer Feder-Nut-Verbindung zwischen einer mit Ausnehmungen 10 versehenen Feder 6a und einer Nut 8, wobei die Feder eines Deckwerksteins dichtestmöglich in einer Nut eines benachbarten Deckwerksteins liegt, bilden die Ausnehmungen 10 jeweils einen Kanal, über den in Dickenrichtung 4 (von der Ober- zur Unterseite oder umgekehrt) der Deckwerksteine Wasser fließen bzw. sickern kann. Umgekehrt oder zusätzlich kann eine oder können mehrere Ausnehmungen in der Nut 8 oder in mehreren Nuten vorgesehen sein, um in entsprechender Weise einen Sickerbereich zu bilden.

Die in Fig. 3 bis Fig. 4 dargestellte, zweite Ausführungsform eines erfindungsgemäßen Deckwerksteins 1b weist einen von einer ersten Feder 6b ausgehenden und diese beinhaltenden, wasserdurchlässigen Sickerbereich 9 mit einer Sickerbreite sb auf. Während der Sickerbereich und damit auch die erste Feder 6b vollständig aus porösem Material ausgebildet sind, weisen eine zweite Feder 6c und eine der zweiten Feder 6c gegenüberliegende erste Nut 8a jeweils einen zu dem Sickerbereich sb gehörenden porösen und einen nicht porösen Bereich auf. Eine zweite Nut 8, die der ersten Feder 6b gegenüberliegt, ist vollständig aus nicht porösem Material ausgebildet. In dem dargestellten Beispiel ist die Sickerbreite sb größer als die Federhöhe fh, wobei die Sickerbreite sb alternativ kleiner oder gleich der Federhöhe fh sein kann. Der Sickerbereich 9 kann in der Draufsicht (Fig. 5) einen Anteil von 1 % bis 75 %, bevorzugt 5 % bis 30 % und weiter bevorzugt 10 % bis 25 % einer Grundfläche (Fläche von Ober- oder Unterseite) des Deckwerksteins einnehmen. Es kann insbesondere wie in Fig. 3 und Fig. 4 vorgesehen sein, dass sich der Sickerbereich 9 parallel zu einer Seitenfläche über einen Bereich sb der Gesamtbreite gb des Deckwerksteins 1b erstreckt, der 1 % bis 75 % der Gesamtbreite beträgt. Der Sickerbereich 9 ist insbesondere porös, so dass Wasser in Dickenrichtung 4 durch den Sickerbereich 9 fließen bzw. sickern kann. Deutlich erkennbar ist, dass die Nuttiefe nt kleiner als die Federhöhe fh ist. Die Querschnittsflächen der Feder 6 und Nut 8 sind vorzugsweise kreis- oder kreisabschnittsförmig.

Eine Kombination der ersten Ausführungsform, in der der Sickerbereich 9 Ausnehmungen 10 aufweist, und der zweiten Ausführungsform, in der der Sickerbereich 9 wasserdurchlässiges Material umfasst, ist in Fig. 5 dargestellt. Diese Ausführungsform hat den Vorteil, dass die Wasserdurchlässigkeit eines aus diesem Deckwerksteins zusammengesetzten Deckwerks weiter verbessert wird. Zur Steigerung der Wasserdurchlässigkeit kann der Deckwerkstein in dem Sickerbereich 9 einen oder mehrere in Dickenrichtung 4 verlaufende Kanäle (nicht dargestellt) aufweisen. Ein erfindungsgemäßer Deckwerkstein weist in dem Sickerbereich somit Ausnehmungen 10 und/oder wasserdurchlässiges Material und/oder in Dickenrichtung verlaufende Kanäle auf.

Größe und Anzahl der Ausnehmungen 10, bzw. die Porosität des Sickerbereiches sind so gewählt, dass eine vorgegebene Wasserdurchlässigkeit je Flächeneinheit oder je Deckwerkstein im zusammengefügten Zustand mehrerer Deckwerksteine erzielt wird, bspw. mindestens 100, 200, 500 oder 1.000 1 Wasser pro Hektar und Sekunde bei einem festgelegten Bezugs-Wasserstand von z. B. 1 mm auf der Oberseite. Die Ausnehmungen können im zusammengesetzten Zustand (Fig. 11), in dem Nuten und Feder weitestgehend aneinanderliegen, je Deckwerkstein eine freie Durchgangsfläche oder einen Durchgangsquerschnitt aufweisen, der zwischen 1 % und 10 %, insbesondere 2 % bis 3 % der Grundfläche eines Deckwerksteins beträgt.

Fig. 6 zeigt eine dritte Ausführungsform eines erfindungsgemäßen Deckwerksteins 1c, wobei der Sickerbereich nicht dargestellt ist. Die Oberseite 2 ist relativ zur Unterseite 3 um eine senkrecht zur Darstellungsebene verlaufende Achse um einen Neigungswinkel *α* gekippt. Zweckmäßigerweise verlaufen die Feder 6 und Nut 8 parallel zu Ober- und Unterseite 2, 3 und weisen einen gleichen vertikalen Abstand zur Unterseite 3 auf. Ein derartiger Deckwerkstein 1c findet beispielsweise auf geneigtem Untergrund zur Schaffung von horizontal verlaufenden stufenartigen Flächen, insbesondere für den Aufbau von Treppen, Anwendung. Hierbei ist vorteilhaft, wenn der Neigungswinkel *α* einer Neigung des abzudeckenden Untergrunds entspricht. Eine Nut oder Feder mindestens einer Seitenfläche verläuft mittig zwischen Ober- und Unterseite, hier die Nut 8 in der in Fig. 6 nach rechts weisenden Seitenfläche 7.

Fig. 7 bis Fig. 9 zeigen eine vierte Ausführungsform (Sickerbereich nicht dargestellt) eines erfindungsgemäßen Deckwerksteins 1d, wobei eine Oberseite 2 zwei nutartige Einschnitte oder Rillen 12 aufweist. Die Rillen erstrecken sich zwischen zwei gegenüberliegenden Seitenflächen parallel zu einer Nutseitenfläche 7 und weisen über eine Rillenlänge rl einen hinterschnittenen, teilweise trapezförmigen Querschnitt mit einer Rillentiefe rt auf. Der trapezförmige Teil der Rille hat eine kürzere Seite 15 mit einer oberen Rillenbreite or und eine längere Seite 14 mit einer unteren Rillenbreite ur. Eine hierbei gebildete Hinterschneidung 13 hat den Vorteil, dass eine Bepflanzung 17 (Fig. 9) besser im Deckwerkstein 1d gehalten ist. Die Rillen 12 können auch andere Querschnittsformen aufweisen, etwa rechteckig oder quadratisch, wobei die Anordnung einer Hinterschneidung 13 allerdings bevorzugt ist.

Das in Fig. 10 dargestellte Deckwerk ist aus der ersten oder zweiten Ausführungsform des erfindungsgemäßen Deckwerksteins 1a, 1b zusammengesetzt, wobei der Sickerbereich nicht dargestellt ist. Ein Untergrund weist einen steilen Bereich 18 auf, der an einer Kante 20 in einen flachen Bereich 19 übergeht (Übergangswinkel *β* von bspw. 20°, wobei *β* im Bereich von 15° bis 45° liegen kann). Zwei der Kante 20 benachbarte, miteinander über eine Feder-Nut-Verbindung verbundene Deckwerksteine 1a, 1b, von denen ein Deckwerkstein 1a, 1b auf dem steilen Bereich 18 und der andere Deckwerkstein 1a, 1b auf dem flachen Bereich 19 angeordnet ist, weisen relativ zueinander einen Kippwinkel *β* auf, der dem Übergangswinkel *β* zwischen dem steilen Bereich 18 und dem flachen Bereich 19 entspricht. Das Gefälle des steilen Bereichs 18 kann beispielsweise 1:3 und das Gefälle des flachen Bereichs 19 ein Verhältnis von 1:20 aufweisen, wobei *β* dann ca. 15,6° beträgt.

Fig. 11 zeigt ein Deckwerk 16, das aus Deckwerksteinen 1a der ersten Ausführungsform zusammengesetzt ist. Das Deckwerk 16 ist entlang parallel verlaufender Fugen 22, in denen die Ausnehmungen 10 mit V-förmigem Querschnitt angeordnet sind, wasserdurchlässig und ansonsten wasserundurchlässig.

### Bezugszeichenliste

- 1a - 1d: Deckwerkstein
- 2: Oberseite
- 3: Unterseite
- 4: Dickenrichtung
- 5, 5a - 5c: Federseitenfläche
- 6, 6a - 6c: Feder
- 6e: Federlängsachse
- 7: Nutseitenfläche
- 8, 8a: Nut
- 9: Sickerbereich
- 10: Ausnehmung
- 12: Rille
- 13: Hinterschneidung
- 14: längere Seite
- 15: kürzere Seite
- 16, 16a, 16b: Deckwerk
- 17: Bepflanzung
- 18: steiler Bereich
- 19: flacher Bereich
- 20: Kante
- 22: Fuge

- sb: Sickerbreite
- gb: Gesamtbreite des Deckwerksteins
- fh: Federhöhe
- nt: Nuttiefe
- or: obere Rillenbreite
- ur: untere Rillenbreite
- rt: Rillentiefe
- rl: Rillenlänge

- α: Neigungswinkel
- β: Kippwinkel

## Patentansprüche

1. Einstückiger Deckwerkstein (1a -1d) zum Errichten eines Deckwerks (16) mit einer Oberseite (2), einer Unterseite (3) und dazwischen in einer Dickenrichtung (4) verlaufenden Seitenflächen, **dadurch gekennzeichnet, dass** angrenzend an eine Seitenfläche ein Sickerbereich (9) ausgebildet ist, der in Dickenrichtung (4) wasserdurchlässig ist und sich quer zur Dickenrichtung (4) erstreckt, während ein verbleibender Teil des Deckwerksteins (1a-1d) wasserundurchlässig ist.

2. Deckwerkstein (1a - 1d) nach Anspruch 1, **dadurch gekennzeichnet, dass** mindestens eine Seitenfläche als Federseitenfläche (5, 5a-5c) mit einer vorstehenden Feder (6, 6a-6c) und mindestens eine weitere Seitenfläche als Nutseitenfläche (7) mit einer mit der Feder (6, 6a-6c) korrespondierenden Nut (8) ausgebildet ist.

3. Deckwerkstein (1a - 1d) nach Anspruch 2, **dadurch gekennzeichnet, dass** der Sickerbereich (9) angrenzend an die Federseitenfläche (5, 5a-5c) oder Nutseitenfläche (7) ausgebildet ist.

4. Deckwerkstein (1a - 1d) nach einem der Ansprüche 2 oder 3, **dadurch gekennzeichnet, dass** der Sickerbereich (9) mindestens eine Ausnehmung (10) in der Feder (6, 6a, 6b) oder in der Nut (8) aufweist.

5. Deckwerkstein (1a - 1d) nach einem der Ansprüche 2 bis 4, **dadurch gekennzeichnet, dass** die oder jede Feder (6, 6a-6c) und die oder jede Nut (8) zumindest an einem längsseitigen Ende mittig zwischen der Oberseite (2) und der Unterseite (3) angeordnet sind.

6. Deckwerkstein (1a - 1d) nach einem der Ansprüche 2 bis 5, **dadurch gekennzeichnet, dass** die Feder (6, 6a-6c) eine Federhöhe (fh) aufweist, die größer als eine Nuttiefe (nt) der korrespondierenden Nut (8) ist.

7. Deckwerkstein (1a - 1d) nach einem der vorangehenden Ansprüche, **dadurch gekennzeichnet, dass** innerhalb des Sickerbereichs (9) ein wasserdurchlässiges Material und/oder mindestens ein in Dickenrichtung (4) verlaufender Kanal (11) angeordnet sind.

8. Deckwerkstein (1a - 1d) nach einem der vorangehenden Ansprüche, **dadurch gekennzeichnet, dass** sich der Sickerbereich (9) über eine Sickerbreite (sb) erstreckt, wobei die Sickerbreite (sb) zwischen 1 % und 75 % einer Gesamtbreite (gb) des Deckwerksteins (1) beträgt.

9. Deckwerkstein (1a - 1d) nach einem der vorangehenden Ansprüche, **dadurch gekennzeichnet, dass** der Deckwerkstein (1) eine vier- oder sechseckige, vorzugsweise eine quadratische Grundfläche aufweist.

10. Deckwerkstein (1a - 1d) nach einem der vorangehenden Ansprüche, **dadurch gekennzeichnet, dass** die Oberseite (2) parallel zur Unterseite (3) verläuft.

11. Deckwerkstein (1a - 1d) nach einem der Ansprüche 1 bis 9, **dadurch gekennzeichnet, dass** die Oberseite (2) relativ zur Unterseite (3) einen Neigungswinkel (α) aufweist, wobei mindestens eine Seitenfläche rechteckig ist.

12. Deckwerkstein (1a - 1d) nach einem der vorangehenden Ansprüche, **dadurch gekennzeichnet, dass** in der Oberseite (2) mindestens eine nutartige Rille (12) ausgebildet ist, die sich zwischen zwei gegenüberliegenden Seitenflächen erstreckt.

13. Deckwerkstein (1a - 1d) nach Anspruch 12, **dadurch gekennzeichnet, dass** die Rille (12) einen hinterschnittenen Querschnitt aufweist, der trapezförmig sein kann.

14. Deckwerkstein (1a - 1d) nach einem der vorangehen Ansprüche, **dadurch gekennzeichnet, dass** der Deckwerkstein (1) aus Beton besteht.

15. Deckwerk (16a, 16b) mit mindestens einem Deckwerkstein (1a - 1e) nach einem der Ansprüche 1 bis 14.

16. Deckwerk (16a, 16b) nach Anspruch 15, **gekennzeichnet durch** eine Wasserdurchlässigkeit auf einer horizontalen Ebene zwischen 100 und 20.000 l/ha.s, zwischen 200 und 2.000 l/ha.s oder zwischen 500 und 1.000 l/ha.s.

## Claims

1. One-piece covering stone (1a - 1d) for installing a revetment (16) with an upper face (2), an underside (3) and side faces that run between them in a depth direction (4), **characterised in that** formed adjacent to a side face is a seepage area (9) which, in the depth direction (4), is water-permeable and extends transverse to the depth direction (4), whilst a remaining part of the covering stone (1a-1d) is water-impermeable.

2. Covering stone (1a - 1d) according to claim 1, **characterised in that** at least one side face is designed as a tongue side face (5, 5a-5c) with a protruding tongue (6, 6a-6c) and at least one further side face is designed as a groove side face (7) with a groove (8) that corresponds to the tongue (6, 6a-6c).

3. Covering stone (1a - 1d) according to claim 2, **characterised in that** the seepage area (9) is designed to be adjacent to the tongue side face (5, 5a-5c) or groove side face (7).

4. Covering stone (1a - 1d) according to one of the claims 2 or 3, **characterised in that** the seepage area (9) has at least one recess (10) in the tongue (6, 6a, 6b) or in the groove (8).

5. Covering stone (1a - 1d) according to one of the claims 2 to 4, **characterised in that** at least on one longitudinal end, the or each tongue (6, 6a-6c) and the or each groove (8) is/are arranged centrally between the upper face (2) and the underside (3).

6. Covering stone (1a - 1d) according to one of the claims 2 to 5, **characterised in that** the tongue (6, 6a-6c) has a tongue height (fh) that is greater than a groove depth (nt) of the corresponding groove (8).

7. Covering stone (1a - 1d) according to one of the preceding claims, **characterised in that** arranged within the seepage area (9) is a water-permeable material and/or at least one channel (11) running in the depth direction (4).

8. Covering stone (1a - 1d) according to one of the preceding claims, **characterised in that** the seepage area (9) extends over a drain width (sb), wherein the drain width (sb) is between 1 % and 75 % of an overall width (gb) of the covering stone (1).

9. Covering stone (1a - 1d) according to one of the preceding claims, **characterised in that** the covering stone (1) has a rectangular or hexagonal base area, preferably a square base area.

10. Covering stone (1a - 1d) according to one of the preceding claims, **characterised in that** the upper face (2) runs parallel to the underside (3).

11. Covering stone (1a - 1d) according to one of the claims 1 to 9, **characterised in that** the upper face (2), relative to the underside (3), has an angle of inclination (α), wherein at least one side face is rectangular.

12. Covering stone (1a - 1d) according to one of the preceding claims, **characterised in that** formed in the upper face (2) is at least one groove-like channel (12), which extends between two opposing side faces.

13. Covering stone (1a - 1d) according to claim 12, **characterised in that** the channel (12) has an undercut cross section that can be trapezoid.

14. Covering stone (1a - 1d) according to one of the preceding claims, **characterised in that** the covering stone (1) comprises concrete.

15. Revetment (16a, 16b) with at least one covering stone (1a - 1e) according to one of the claims 1 to 14.

16. Revetment (16a, 16b) according to claim 15, **characterised by** a water permeability on a horizontal plane between 100 and 20,000 l/ha.s, between 200 and 2,000 l/ha.s or between 500 and 1,000 l/ha.s.

## Revendications

1. Pierre de couverture monobloc (1a - 1d) à des fins d'installation d'un revêtement (16) comportant une face supérieure (2), une partie inférieure (3) et des faces latérales qui s'acheminent entre celles-ci dans une direction allant dans le sens de la profondeur (4), **caractérisée en ce que** se trouve, formée de manière adjacente par rapport à une face latérale, une zone de suintement (9) qui, dans la direction allant dans le sens de la profondeur (4), est perméable à l'eau et s'étend de manière transversale par rapport à la direction allant dans le sens de la profondeur (4), alors qu'une partie restante de la pierre de couverture (1a - 1d) est imperméable à l'eau.

2. Pierre de couverture (1a - 1d) selon la revendication 1, **caractérisée en ce qu'**au moins une face latérale est conçue sous la forme d'une face latérale à languette (5, 5a - 5c) comportant une languette faisant saillie (6, 6a - 6c) et qu'au moins une autre face latérale est conçue sous la forme d'une face latérale à rainure (7) comportant une rainure (8) qui correspond à la languette (6, 6a - 6c).

3. Pierre de couverture (1a - 1d) selon la revendication 2, **caractérisée en ce que** la zone de suintement (9) est conçue pour être adjacente par rapport à la face latérale à languette (5, 5a - 5c) ou par rapport à la face latérale à rainure (7).

4. Pierre de couverture (1a - Id) selon l'une quelconque des revendications 2 ou 3, **caractérisée en ce que** la zone de suintement (9) a au moins un évidement (10) dans la languette (6, 6a, 6b) ou dans la rainure (8).

5. Pierre de couverture (1a - 1d) selon l'une quelconque des revendications 2 à 4, **caractérisée en ce qu'**au moins une extrémité longitudinale, ladite ou chaque languette (6, 6a - 6c) et ladite ou chaque rainure (8) est/sont arrangées centralement entre la face supérieure (2) et la partie inférieure (3).

6. Pierre de couverture (1a - 1d) selon l'une quelconque des revendications 2 à 5, **caractérisée en ce que** la languette (6, 6a - 6c) a une hauteur de languette (fh) qui est supérieure à une profondeur de rainure (nt) de la rainure correspondante (8).

7. Pierre de couverture (1a - 1d) selon l'une quelconque des revendications précédentes, **caractérisée en ce que** se trouve, arrangé à l'intérieur de la zone de suintement (9), un matériau perméable à l'eau et/ou au moins un profilé (11) s'acheminant dans la direction allant dans le sens de la profondeur (4).

8. Pierre de couverture (1a - 1d) selon l'une quelconque des revendications précédentes, **caractérisée en ce que** la zone de suintement (9) s'étend sur une largeur d'évacuation (sb), dans laquelle la largeur d'évacuation (sb) représente entre 1 % et 75 % d'une largeur hors tout (gb) de la pierre de couverture (1).

9. Pierre de couverture (1a - 1d) selon l'une quelconque des revendications précédentes, **caractérisée en ce que** la pierre de couverture (1) a une section de base rectangulaire ou hexagonale, de préférence une section de base carrée.

10. Pierre de couverture (1a - 1d) selon l'une quelconque des revendications précédentes, **caractérisée en ce que** la face supérieure (2) s'étend de manière parallèle par rapport à la partie inférieure (3).

11. Pierre de couverture (1a - 1d) selon l'une quelconque des revendications 1 à 9, **caractérisée en ce que** la face supérieure (2), par rapport à la partie inférieure (3), a un angle d'inclinaison (α), dans laquelle au moins une face latérale est rectangulaire.

12. Pierre de couverture (1a - 1d) selon l'une quelconque des revendications précédentes, **caractérisée en ce que** se trouve, formé dans la face supérieure (2), au moins un profilé (12) similaire à une rainure, qui s'étend entre deux faces latérales opposées.

13. Pierre de couverture (1a - 1d) selon la revendication 12, **caractérisée en ce que** le profilé (12) a une coupe d'encoche qui peut être trapézoïdale.

14. Pierre de couverture (1a - 1d) selon l'une quelconque des revendications précédentes, **caractérisée en ce que** la pierre de couverture (1) comporte du béton.

15. Revêtement (16a, 16b) avec au moins une pierre de couverture (1a - 1e) selon l'une quelconque des revendications 1 à 14.

16. Revêtement (16a, 16b) selon la revendication 15, **caractérisé par** une perméabilité à l'eau sur un plan horizontal entre 100 et 20 000 l/ha.s, entre 200 et 2000 l/ha.s ou entre 500 et 1000 l/ha.s.
